# FASCICULE DE BREVET EUROPEEN

(11) **EP 1 049 391 B1**
(45) Date de publication et mention de la délivrance du brevet: **11.09.2002**
(21) Numéro de dépôt: 99900979.8
(22) Date de dépôt: 21.01.1999
(51) Int. Cl.: A46B 9/06

(54) **BROSSE A DENTS COMPORTANT DES MOYENS PERFECTIONNES DE FIXATION DES ELEMENTS DE FRICTION**
ZAHNBÜRSTE MIT VERBESSERTEN BEFESTIGUNGSMITTEL DER REIBUNGSELEMENTEN
TOOTHBRUSH COMPRISING IMPROVED MEANS FOR FIXING FRICTION ELEMENTS

(30) Priorité: 26.01.1998 FR 9800798
(43) Date de publication de la demande: 08.11.2000
(73) Titulaire: SANOFI-SYNTHELABO, 75013 Paris (FR)
(72) Inventeur: ZIMMER, Bertrand, F-68280 Andolsheim (FR)
(74) Mandataire: Kohn, Philippe
(86) Numéro de dépôt international: FR9900122
(87) Numéro de publication internationale: WO99037182

(56) Documents cités:
- EP-A- 0 360 766
- DE-C- 889 587
- FR-A- 2 643 241
- US-A- 3 553 759
- US-A- 5 242 235

## Description

L'invention concerne une brosse à dents comportant des moyens perfectionnés de fixation des éléments de friction.

L'invention se rapporte plus particulièrement à une brosse à dents du type dans laquelle une tête de brosse est munie d'éléments de friction souples de forme générale allongée tels que par exemple des filaments de brossage, qui comportent un pied d'ancrage inférieur par lequel ils sont fixés sur un corps principal de la tête.

On connaît différentes techniques pour assurer la fixation des éléments de friction sur le corps principal.

Les éléments de friction peuvent par exemple être regroupés par bouquets ou touffes, repliés en deux et bloqués dans des réceptacles aménagés dans la face supérieure du corps principal à l'aide d'inserts métalliques ou en matière plastique. Cette technique, fiable, s'avère toutefois relativement complexe à mettre en oeuvre. Elle est de plus mal adaptée aux éléments de friction qui présentent un diamètre relativement important, tels que par exemple des tiges de massage des gencives, et qu'il est ainsi difficile de replier en deux.

Il est aussi connu de fixer les éléments de friction en noyant leur extrémité inférieure dans le corps principal. Cependant, il est alors nécessaire de veiller à la compatibilité des matériaux du corps et des éléments de friction quant à leurs températures de mise en oeuvre et quant à leur adhérence au niveau de l'interface. Il en résulte un choix limité de matériau, ce qui ne permet pas toujours de répondre à d'autres contraintes.

L'invention a donc pour but de proposer une nouvelle conception de la fixation des éléments de friction sur le corps principal de la tête qui permette une mise en oeuvre aisée et matériaux et tout en garantissant une bonne tenue de la fixation dans le temps.

Dans ce but, l'invention propose une brosse à dents du type décrit précédemment, caractérisée en ce que le pied d'ancrage d'au moins une partie des éléments de friction est reçu dans un trou d'ancrage traversant le corps principal de telle sorte que des extrémités supérieure et inférieure du pied d'ancrage sont agencées respectivement au-dessus et en dessous de faces supérieure et inférieure du corps principal, en ce que l'extrémité supérieure d'un pied d'ancrage est reliée à son extrémité inférieure par un pont de matière qui s'étend en dehors du trou d'ancrage, et en ce que, au niveau des extrémités inférieure et supérieure du pied d'ancrage, le pont de matière est en appui contre les faces inférieure et supérieure du corps principal pour assurer la fixation de l'élément de friction sur la tête.

Selon d'autres caractéristiques de l'invention :
- le pont de matière s'étend à l'extérieur du corps principal ;
- les ponts de matière de plusieurs éléments de friction sont réalisés venus de matière en une seule pièce ;
- les éléments de friction comportent des tiges en matériau élastomère ;
- les tiges en matériau élastomère sont réalisées par moulage, et les ponts de matière sont réalisés venus de matière avec les tiges ;
- le corps principal présente sensiblement une forme de plaque, les tiges en matériau élastomère sont agencées le long d'un bord latéral externe du corps principal, et les ponts de liaison des tiges forment un bourrelet continu de protection en matériau élastomère autour du bord latéral externe du corps principal ; en matériau élastomère autour du bord latéral externe du corps principal ;
- le bourrelet de protection est formé dans une empreinte en creux aménagée dans le corps principal de manière que le bourrelet affleure au même niveau que des faces externes du corps principal ;
- la face inférieure du corps principal de la tête est recouverte par un voile de matériau élastomère qui est réalisé venu de matière avec les tiges ;
- les tiges sont réalisées en silicone élastomère.

D'autres caractéristiques et avantages de l'invention apparaîtront à la lecture de la description détaillée qui suit pour la compréhension de laquelle on se reportera aux dessins annexés dans lesquels :
- la figure 1 est une vue de côté de la tête d'une brosse à dents conforme aux enseignements de l'invention, vue de côté ;
- la figure 2 est une vue de dessus de la tête de la brosse à dents de la figure 1 ; et
- la figure 3 est une vue en coupe transversale selon la ligne 3-3 de la figure 2.

On a représenté sur les figures la tête 10 d'une brosse à dents qui est agencée à une extrémité longitudinale avant 12 d'un manche 14 de la brosse.

La tête 10 comporte un corps principal 16, par exemple réalisé en un matériau thermoplastique tel qu'un polyamide. Le corps principal 16 présente sensiblement une forme de plaque s'étendant dans un plan longitudinal et porte un bouquet de filaments parallèles 18 qui s'étendent perpendiculairement au plan du corps principal. Ces filaments peuvent être par exemple réalisés en un matériau thermoplastique de type polyamide ou polyéthylène mais ils peuvent aussi être constitués de soies naturelles.

Dans l'exemple illustré sur les figures, les filaments 18 présentent tous la même hauteur, c'est-à-dire qu'ils s'étendent tous sur la même distance au dessus de la face supérieure du corps principal 16. Le corps principal 16 présente des bords latéraux externes 30 dont le contour peut être sensiblement assimilé à celui d'une raquette, et il comporte deux faces supérieure et inférieure sensiblement parallèles. Le corps principal 16 présentant ici une forme relativement allongée, les bords latéraux 30 de la tête 10 ne présentent qu'une courbure relativement faible, sauf bien entendu en leur extrémité avant, laquelle est sensiblement en forme d'arc de cercle

Comme on peut le voir notamment sur la figure 2, les filaments 18 sont regroupés sensiblement au centre de la face supérieure de la tête, les bords de celle-ci étant quant à eux occupés par des tiges 20 en matériau élastomère qui s'étendent parallèlement aux filaments 18. Les tiges 20, réparties régulièrement le long des bords latéraux de la face supérieure du corps principal 16, sont par exemple réalisées sous la forme de cylindres de diamètre sensiblement compris entre 1 et 2,5 mm et elles présentent une extrémité supérieure arrondie en forme de calotte sphérique. Les tiges 20 sont de préférence réalisées en silicone élastomère mais on peut aussi les réaliser en un matériau caoutchouteux vulcanisé ou à l'aide d'une matière élastomère thermoplastique.

Les tiges 20 forment donc, de chaque côté du bouquet central de filaments 18, deux rangées longitudinales agencées au plus près du bord correspondant de la tête 10. L'extrémité avant de la tête 10 porte elle aussi des tiges 20.

Les filaments 18 et les tiges 20 forment des éléments de friction souple qui sont destinés à venir respectivement au contact des dents et des gencives.

Dans l'exemple de réalisation de l'invention illustré, les tiges 20 ne présentent pas toutes la même hauteur et, notamment, elles présentent une hauteur variable par rapport à la hauteur des filaments 18 adjacents.

Ainsi, la tête 10 comporte, dans chacune des deux rangées qui encadrent longitudinalement les filaments 18, trois tiges 20a dont la hauteur est sensiblement supérieure à celle des filaments 18 adjacents. De préférence, les tiges 20a qui sont les plus hautes sont agencées longitudinalement au centre de chaque rangée et leur hauteur ne dépasse pas celle des filaments de plus de 25%.

Lorsqu'on regarde une rangée vue de côté, selon une direction perpendiculaire à la direction longitudinale de la brosse et à la direction des filaments, ce groupe de trois tiges 20a est encadré de chaque côté de tiges 20b dont la hauteur est comprise entre celle des filaments 18 et celle des tiges de plus grande hauteur 20a.

Les tiges 20b sont elles-mêmes encadrées de tiges 20c dont la hauteur est sensiblement égale à celle des filaments 18.

Enfin, l'ensemble formé par les tiges 20a, 20b, 20c est lui-même encadré par des tiges 20d dont la hauteur est inférieure à celle des filaments adjacents 18.

Ainsi, lorsqu'on regarde la tête 10 de côté, les extrémités supérieures des tiges 20 agencées d'un même côté longitudinal de la tête 10 sont disposées sur une courbe sensiblement symétrique dont la courbure est tournée vers le bas.

Par ailleurs, la brosse à dents illustrée sur les figures comporte une tige 20e agencée à l'extrémité avant de la tête 10, dans le plan longitudinal de symétrie de la brosse, et dont la longueur est inférieure à celle des tiges 20d.

Dans tous les cas, la longueur des tiges 20 les plus basses sera de préférence inférieure de plus de 10% à celle des filaments adjacents 18.

Bien entendu, le nombre total de tiges 20 peut être inférieur ou supérieur à celui de l'exemple de réalisation illustré sur les figures et, de même, la courbe joignant les sommets des extrémités des tiges peut présenter une courbure plus ou moins importante, cette courbe étant toutefois au dessus de l'extrémité supérieure des filaments 18 au centre de la tête et en dessous aux extrémités longitudinales de la tête.

Grâce à cette disposition, on aboutit à un brossage efficace des dents et à un massage des gencives.

En effet, lorsque la brosse à dents est appliquée contre les surfaces latérales des dents, internes ou externes, l'une des deux rangées de tiges est en contact, essentiellement par les tiges hautes 20a, 20b, contre la gencive tandis que les filaments 18 sont appliqués contre les dents elles-mêmes.

Au contraire, lorsque la brosse est appliquée contre la face masticatrice des dents, la direction longitudinale de la brosse étant alors sensiblement parallèle à la direction d'alignement des dents, les tiges les plus hautes 20a, 20b se trouvent disposées de part et d'autre des dents et ne perturbent donc pas l'action des filaments 18 qui peuvent ainsi nettoyer la surface des dents et pénétrer à l'intérieur des interstices inter-dentaires.

Par ailleurs, les tiges les plus basses, et notamment celles 20d et 20e agencées à l'extrême avant de la tête 10, tendent à limiter l'écrasement des filaments 18 sur les dents.

Conformément aux enseignement de l'invention, il est prévu des moyens perfectionnés de fixation d'au moins certains des éléments de friction.

En effet, comme on peut le voir notamment sur la figure 3, les tiges 20 comportent un pied d'ancrage 22 qui s'étend à l'intérieur d'un trou d'ancrage cylindrique 24 traversant le corps principal 16.

Chaque trou d'ancrage 24 débouche à la fois dans les faces supérieure et inférieure du corps principal de sorte que l'extrémité inférieure du pied d'ancrage 22 de la tige s'étend en dessous de la face inférieure 26 du corps principal 16.

L'extrémité inférieure du pied d'ancrage 22 qui dépasse en dessous de la face inférieure 26 présente une section supérieure à celle du trou d'ancrage 24 de manière à empêcher tout retrait de la tige 20 vers le haut.

Selon un aspect particulièrement intéressant de l'invention, les tiges 20 sont réalisées par moulage et il est prévu que, venu de matière avec chaque tige 20, un pont de matière 28 rejoint les extrémités inférieure et supérieure du pied d'ancrage 22 de la tige 20 en contournant par l'extérieur le bord latéral externe 30 du corps principal 16.

Le pont de matière 28 est en appui, au niveau de ses jonctions avec les extrémités du pied d'ancrage 22, contre les faces supérieure et inférieure du corps principal 16. Ainsi, faisant partie intégrante de la tige 20, le pont de matière assure une fixation parfaite de la tige 20 dans son trou d'ancrage 24.

Cette caractéristique est particulièrement intéressante lorsque la tige 20 est réalisée en silicone élastomère de qualité alimentaire. En effet, avec un tel matériau, il n'est pas possible de réaliser une liaison chimique fiable entre la tige 20 et le corps principal 16. Or, l'utilisation de tel matériau est particulièrement intéressante du fait notamment de sa très bonne acceptation par l'utilisateur et de sa très bonne résistance à l'usure et à la déformation.

De même, il n'est pas possible d'utiliser les techniques classiques de fixation par inserts métalliques avec des tiges de relativement gros diamètre.

De préférence, l'ensemble des tiges 20 sont réalisées simultanément par moulage et elles sont réalisées venues de matière en une seule pièce, reliées entre elles par leurs ponts de liaison 28 respectifs.

L'ensemble des ponts de liaison 28 forme alors un bourrelet continu 32 en matériau élastomère qui entoure complètement le bord latéral externe 30 du corps principal 16 et qui a pour but d'amortir les chocs entre le corps principal 16 et soit les dents, soit la gencive.

De préférence, on prévoit que le bourrelet 32 ainsi formé s'étende dans des empreintes en creux formées dans les faces supérieure et inférieure ainsi que dans les bords latéraux 30 du corps principal 16 de telle manière que la surface externe du bourrelet 32 soit dans l'alignement des faces extérieures du corps principal 16 et du manche 14.

En variante, on peut aussi prévoir de réaliser, en même temps que les tiges 20, un voile en matériau élastomère recouvrant la face inférieure 26 du corps principal 16.

Cette nouvelle conception de la fixation d'un élément de friction est donc particulièrement avantageuse en termes de coût de mise en oeuvre et de fiabilité. Elle permet de plus de réaliser, sans surcoût notable, un enrobage des bords 30 de la tête avec un matériau souple.

L'invention a été décrite ci-dessus pour la fixation de tiges en élastomères de diamètre relativement important. Cependant, elle est aussi susceptible d'être mise en oeuvre pour la fixation de tous types d'éléments de friction sur la tête d'une brosse à dents.

## Revendications

1. Brosse à dents, du type dans laquelle une tête de brosse (10) est munie d'éléments de friction souples (18, 20) qui comportent un pied d'ancrage inférieur (22) par lequel ils sont fixés sur un corps principal (16) de la tête (10),
**caractérisée en ce que** le pied d'ancrage (22) d'au moins une partie des éléments de friction est reçu dans un trou d'ancrage (24) traversant le corps principal de telle sorte que des extrémités supérieure et inférieure du pied d'ancrage (22) sont agencées respectivement au-dessus et en dessous de faces supérieure et inférieure (26) du corps principal (16), **en ce que** l'extrémité supérieure d'un pied d'ancrage (22) est reliée à son extrémité inférieure par un pont de matière (28) qui s'étend en dehors du trou d'ancrage (24), et **en ce que**, au niveau des extrémités inférieure et supérieure du pied d'ancrage (22), le pont de matière (28) est en appui respectivement contre les faces inférieure (26) et supérieure du corps principal (16) pour assurer la fixation de l'élément de friction (18, 20) sur la tête (10).

2. Brosse à dents selon la revendication 1, **caractérisée en ce que** le pont de matière (28) s'étend à l'extérieur du corps principal (16).

3. Brosse à dents selon l'une quelconque des revendications précédentes, **caractérisée en ce que** les ponts de matière (28) de plusieurs éléments de friction (18, 20) sont réalisés venus de matière en une seule pièce.

4. Brosse à dents selon l'une quelconque des revendications précédentes, **caractérisée en ce que** les éléments de friction comportent des tiges (20) en matériau élastomère.

5. Brosse à dents selon la revendication 4, **caractérisée en ce que** les tiges (20) en matériau élastomère sont réalisées par moulage, et **en ce que** les ponts de matière (28) sont réalisés venus de matière avec les tiges (20).

6. Brosse à dents selon la revendication 5 prise en combinaison avec la revendication 3, **caractérisée en ce que** le corps principal (16) présente sensiblement une forme de plaque, **en ce que** les tiges (20) en matériau élastomère sont agencées le long d'un bord latéral externe (30) du corps principal (16), et **en ce que** les ponts de liaison (28) des tiges (20) forment un bourrelet continu (32) de protection en matériau élastomère autour du bord latéral externe (30) du corps principal (16).

7. Brosse à dents selon la revendication 6, **caractérisée en ce que** le bourrelet de protection (32) est formé dans une empreinte en creux aménagée dans le corps principal (16) de manière que le bourrelet (32) affleure au même niveau que des faces externes du corps principal (16).

8. Brosse à dents selon l'une quelconque des revendications 5 à 7, **caractérisée en ce que** la face inférieure (26) du corps principal (16) de la tête (10) est recouverte par un voile de matériau élastomère qui est réalisé venu de matière avec les tiges (20).

9. Brosse à dents selon l'une quelconque des revendications 4 à 8, **caractérisée en ce que** les tiges (20) sont réalisées en silicone élastomère.

## Patentansprüche

1. Zahnbürste des Typs, wobei ein Bürstenkopf (10) mit weichen Reibungselementen (18, 20) ausgestattet ist, die einen unteren Verankerungsfuß (22) aufweisen, über den sie auf einem Hauptkörper (16), des Kopfs (10) befestigt sind, **dadurch gekennzeichnet, daß** der Verankerungsfuß (22) mindestens eines Teils der Reibungselemente in einem Verankerungsloch (24) aufgenommen ist, das den Hauptkörper quert, der Art, daß das obere und untere Ende des Verankerungsfußes (22) jeweils oberhalb und unterhalb der oberen und unteren Fläche (26) des Hauptkörpers (16) angebracht sind, und dadurch, daß das obere Ende eines Verankerungsfußes (22) mit seinem unteren Ende über eine Materialbrücke (28) verbunden ist, die über das Verankerungsloch (24) hinaus verläuft, und dadurch, daß die Materialbrücke (28) auf dem Niveau des unteren und oberen Endes des Verankerungsfußes (22) jeweils auf der unteren (26) und oberen Fläche des Hauptkörpers (16) aufliegt, um die Fixierung der Reibungselemente (18, 20) auf dem Kopf (10) zu gewährleisten.

2. Zahnbürste nach Anspruch 1, **dadurch gekennzeichnet, daß** die Materialbrücke (28) außerhalb des Hauptkörpers (16) verläuft.

3. Zahnbürste nach einem der vorhergehenden Ansprüche, **dadurch gekennzeichnet, daß** die Materialbrücken (28) mehrerer Reibungselemente (18, 20) aus einem Stück hergestellt sind.

4. Zahnbürste nach einem der vorhergehenden Ansprüche, **dadurch gekennzeichnet, daß** die Reibungselemente einen Stengel (20) aus elastomerem Material aufweisen.

5. Zahnbürste nach Anspruch 4, **dadurch gekennzeichnet, daß** die Stengel (20) aus elastomerem Material durch Gußformen hergestellt sind und dadurch, daß die Materialbrücken (28) mit den Stengeln (20) aus einem Stück hergestellt sind.

6. Zahnbürste nach Anspruch 5 in Kombination mit Anspruch 3, **dadurch gekennzeichnet, daß** der Hauptkörper (16) im wesentlichen eine Plattenform aufweist, dadurch, daß die Stengel (20) aus elastomerem Material entlang eines seitlichen Außenrandes (30) des Hauptkörpers (16) angeordnet sind und dadurch, daß die Verbindungsbrücken (28) der Stengel (20) einen kontinuierlichen Schutzwulst (32) aus elastomerem Material um den äußeren Seitenrand (30) des Hauptkörpers (16) bilden.

7. Zahnbürste nach Anspruch 6, **dadurch gekennzeichnet, daß** der Schutzwulst (32) in einer Hohlprägung ausgebildet ist, die im Hauptkörper (16) angebracht ist, derart, daß der Wulst (32) auf dem gleichen Niveau wie die Außenflächen des Hauptkörpers (16) ansetzt.

8. Zahnbürste nach einem der Ansprüche 5 bis 7, **dadurch gekennzeichnet, daß** die untere Fläche (26) des Hauptkörpers (16) des Kopfes (10) mit einem Überzug aus elastomerem Material bedeckt ist, der mit dem Material der Stengel (20) aus einem Stück hergestellt ist.

9. Zahnbürste nach einen der Ansprüche 4 bis 8, **dadurch gekennzeichnet, daß** die Stengel (20) aus elastomerem Silicon hergestellt sind.

## Claims

1. Toothbrush, of the type in which a brush head (10) is equipped with flexible friction elements (18, 20) which include a lower anchoring foot (22) by means of which they are fastened to a principal body (16) of the head (10),
**characterized in that** the anchoring foot (22) of at least some of the friction elements is received in an anchoring hole (24) passing through the principal body in such a way that upper and lower ends of the anchoring foot (22) are arranged above and below the upper and lower faces (26), respectively, of the principal body (16), **in that** the upper end of an anchoring foot (22) is connected to its lower end by means of a bridge of material (28) which extends outside the anchoring hole (24) and **in that**, at the lower and upper ends of the anchoring foot (24), the bridge of material (28) bears against the lower and upper faces (26), respectively, of the principal body (16) in order to fasten the friction element (18, 20) to the head (10).

2. Toothbrush according to Claim 1, **characterised in that** the bridge of material (28) extends outside the principal body (16).

3. Toothbrush according to any one of the preceding claims, **characterised in that** the bridges of material (28) of several friction elements (18, 20) are produced together as a single component.

4. Toothbrush according to any one of the preceding claims, **characterised in that** the friction elements include rods (20) made from elastomer material.

5. Toothbrush according to Claim 4, **characterised in that** the rods (20) made from elastomer material are produced by moulding and **in that** the bridges of material (28) are produced together with the rods (20).

6. Toothbrush according to Claim 5, taken in combination with Claim 3, **characterised in that** the principal body (16) has substantially the shape of a plate, **in that** the rods (20) made from elastomer material are arranged along an outer lateral edge (30) of the principal body (16) and **in that** the linking bridges (28) of the rods (20) form a continuous protective bead (32) made from elastomer material around the outer lateral edge (30) of the principal body (16).

7. Toothbrush according to Claim 6, **characterised in that** the protective bead (32) is formed in a hollowed-out impression made in the principal body (16) so that the bead (32) is flush with the level of the outer faces of the principal body (16).

8. Toothbrush according to any one of Claims 5 to 7, **characterised in that** the lower face (26) of the principal body (16) of the head (10) is covered by a web of elastomer material which is produced as a single component together with the rods (20).

9. Toothbrush according to any one of Claims 4 to 8, **characterized in that** the rods (20) are produced from elastomeric silicone.
